# EUROPÄISCHE PATENTSCHRIFT

(11) **EP 1 081 086 B1**
(45) Veröffentlichungstag und Bekanntmachung des Hinweises auf die Patenterteilung: **12.10.2005**
(21) Anmeldenummer: 00116911.9
(22) Anmeldetag: 05.08.2000
(51) Int. Cl.: B66B 11/04, B66B 11/00

(54) **Aufzugsanlage mit einer in einem Aufzugsschacht angeordneten Antriebseinheit**
Liftarrangement with a drive unit positioned in the liftshaft
Installation d'ascenseur comprenant une unité d'entraînement disposée dans le puits d'ascenseur

(30) Priorität: 19.08.1999 EP 99810745
(43) Veröffentlichungstag der Anmeldung: 07.03.2001
(73) Patentinhaber: INVENTIO AG, 6052 Hergiswil NW (CH)
(72) Erfinder: Rütten, Klaus, Dipl.-Ing., 52080 Aachen (DE)

(56) Entgegenhaltungen:
- EP-A- 0 688 735
- EP-A- 0 719 724
- EP-A- 0 841 283
- DE-A- 19 712 646
- DE-A- 19 751 381
- DE-A- 19 752 232
- DE-U- 29 804 923
- DE-U- 29 806 526
- FR-A- 2 773 143

## Beschreibung

Die Erfindung betrifft eine Aufzugsanlage mit einer in einem Aufzugsschacht angeordneten Antriebseinheit, die mittels eines Tragseiles eine Aufzugskabine und ein Gegengewicht antreibt.

Aus der Offenlegungsschrift DE 197 52 232 ist eine Aufzugsanlage bekannt geworden, bei der die Antriebseinheit im Aufzugsschacht neben der Fahrbahn der Aufzugskabine und neben der Fahrbahn des Gegengewichtes angeordnet ist. Ein höhengleich und einstückig mit einem Etageboden in den Aufzugsschacht hineinragender Betonsockel für die Antriebseinheit lässt Freiraum für die Aufzugskabine und das Gegengewicht, sodass sich Aufzugskabine und Gegengewicht am Betonsockel vorbei bewegen können. Die Antriebseinheit ist auf dem Betonsockel in einem nicht rechten Winkel zu einer angrenzenden Wand des Aufzugsschachtes angeordnet. In der angrenzenden Wand ist eine Zugangstür zu einer Steuereinrichtung vorgesehen.

Ein Nachteil der bekannten Einrichtung liegt darin, dass durch die Anordnung der Antriebseinheit an der angrenzenden Wand der freie Schachtquerschnitt für die Aufzugskabine geschmälert wird. Bei einem quadratischen Schachtquerschnitt bleibt als nutzbare Grundfläche für die Aufzugskabine lediglich ein schlankes Rechteck übrig.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und eine Anordnung der Schachtausrüstung vorzuschlagen, die den Schachtquerschnitt optimal ausnützt.

Die durch die Erfindung erreichten Vorteile sind im wesentlichen darin zu sehen, dass die erfindungsgemässe Anordnung der Antriebseinheit im Schachtquerschnitt platzsparend ist. Die Antriebseinheit benötigt vom Schachtquerschnitt lediglich Platz für die Treibscheibe. Durch die Anordnung des Gegengewichtes entsteht seitlich freier, für die Aufzugskabine nicht nutzbarer Platz, an welchem Platz die Antriebseinheit angeordnet ist. Mit der erfindungsgemässen Anordnung der Antriebseinheit kann auch übermässiger Schrägzug im über die Treibscheibe geführten Tragseil durch günstige Seilführungswinkel zwischen der Treibscheibe und der Aufzugskabine bzw. Gegengewicht vermieden werden. Weiter vorteilhaft ist, dass Unterhaltsarbeiten an der Antriebseinheit sowie manuelle Bedienung der Aufzugskabine bei Evakuierungen vom Stockwerk aus möglich sind.

Im folgenden wird die Erfindung anhand von zwei Ausführungsbeispiele darstellenden Zeichnungen näher erläutert.

Es zeigen:
- Fig. 1: einen Horizontalschnitt durch einen Aufzugsschacht mit Aufzugskabine, Gegengewicht und Antriebseinheit,
- Fig. 2: einen Schnitt entlang der Linie A-A der Fig. 1,
- Fig. 3: eine weitere Ausführungsvariante der erfindungsgemässen Anordnung der Antriebseinheit und
- Fig. 4: eine weitere Ausführungsvariante mit gezeigten Umlenkrollen.

Fig. 1 zeigt einen Horizontalschnitt durch einen Aufzugsschacht 1, in dem eine Aufzugskabine 2 mit Bedientableau 2.5, ein Gegengewicht 3 und eine schräg zu den angrenzenden Schachtwänden stehende Antriebseinheit 4 angeordnet sind. Der Aufzugsschacht 1 wird durch eine linke Seitenwand 1.1, eine Rückwand 1.2, eine rechte Seitenwand 1.3, eine Frontwand 1.4, eine Schachtgrube 1.5 und einen nicht dargestellten Schachtkopf gebildet, wobei je Stockwerk 5 in der Frontwand 1.4 eine Türöffnung 1.41 vorgesehen ist. Die Türöffnung 1.41 ist mittels einer Türzarge 1.42 und einer Stockwerktür 1.43 abgeschlossen, wobei die zentral öffnende Stockwerktür 1.43 mittels einer zentral öffnenden Kabinentür 2.4 betätigbar ist. Als Schachtausrüstung sind eine Schachtgrubenleiter 1.51 für den Einstieg in die Schachtgrube 1.5, eine Schachtbeleuchtung 1.6 und bauseitig angeordnete Ankerschienen 1.7 vorgesehen, an denen erste Konsolen 1.8 und zweite Konsolen 1.9 angeordnet sind. Die ersten Konsolen 1.8 tragen Gegengewichtsführungsschienen 3.1, an denen das Gegengewicht 3 über die Schachthöhe geführt ist. Die zweiten Konsolen 1.9 tragen Kabinenführungsschienen 2.1, an denen die Aufzugskabine 2 über die Schachthöhe geführt ist. Im weiteren sind an den zweiten Konsolen 1.9 Schachtinformationsgeber 1.91 zur Überwachung der Kabinenposition und ein Geschwindigkeitsbegrenzer 1.92 zur Überwachung der Kabinengeschwindigkeit angeordnet. Die Schachtinformationsgeber 1.91 des Aufzugsschachtes 1 arbeiten mit einem Schachtinformationsgeber 2.3 der Aufzugskabine 2 zusammen.

Fig. 1 zeigt beispielsweise eine auf dem Rucksack-Prinzip beruhende Aufzugsanlage mit lateral aufgehängter Aufzugskabine 2. Die Aufzugskabine 2 wird von einem Tragrahmen 2.2 getragen, der an den Kabinenführungsschienen 2.1 geführt ist und am nicht dargestellten Tragseil aufgehängt ist. Nicht dargestellt sind die Führungsschuhe bzw. Führungsrollen des Tragrahmens 2.2. Die Erfindung kann auch bei einer Aufzugsanlage mit zentral aufgehängter Aufzugskabine verwendet werden.

Die Antriebseinheit 4 ist teilweise in einer ersten Mauernische 1.21 und teilweise auf einer Abstützung 1.22 angeordnet, wobei eine Treibscheibe 4.1 der Antriebseinheit 4 in den Aufzugsschacht 1 ragt. Je nach geometrischen Verhältnissen der Antriebseinheit 4 kann diese auch vollständig in der Mauernische 1.21 befestigt sein. Die Abstützung 1.22 leitet die Maschinenkräfte und Körperschall auf die Grubensohle der Schachtgrube 1.5. Die Aufzugskabine 2 ist mittels des, über Treibscheibe 4.1 und im Schachtkopf angeordnete Umlenkrollen geführten Tragseiles mit dem Gegengewicht 3 verbunden. Beispielhaft sind die Umlenkrollen 2.8 und 2.9 für die Aufzugskabine 2 gezeigt. Die Seile verlaufen von der Treibscheibe 4.1 aufwärts zu getrennten Umlenkrollen für das Gegengewicht und der Aufzugskabine 2 und verlaufen von dort wiederum abwärts, wobei die Seilenden an Gegengewicht und Aufzugskabine 2 befestigt sind. Als Sockel können auch an der Rückwand angeordnete Konsolen oder Winkelträger dienen. Oberhalb der Antriebseinheit 4 ist in der ersten Mauernische 1.21 ein Steuerschrank 6 angeordnet. Antriebseinheit 4 und Steuerschrank 6 sind über eine Unterhaltstür 1.23 vom Stockwerk 5 her zugänglich.

Im gezeigten Ausführungsbeispiel sind die Antriebseinheit 4 und der Steuerschrank 6 auf dem untersten Stockwerk 5 über Eck angeordnet. Andere Stockwerke der Aufzugsanlage kommen zur Anordnung der Antriebseinheit 4 und des Steuerschrankes 6 auch in Frage.

Mit der erfindungsgemässen Anordnung ist eine manuelle Evakuation vom Stockwerk 5 her von in der Aufzugskabine 2 eingeschlossenen Aufzugsbenutzern möglich. Eine Bremse 4.2 der schräg in der Ecke des Aufzugsschachtes 1 angeordneten Antriebseinheit 4 und ein aufsteckbares Handrad 4.3 sind nach dem Öffnen der Unterhaltstür 1.23 bedienbar, wobei die Aufzugskabine 2 je nach Last nach oben oder nach unten auf das nächste Stockwerk 6 gefahren werden kann.

Fig. 2 zeigt den Schnitt entlang der Linie A-A der Fig. 1 mit der auf dem Stockwerk 5 über Eck angeordneten Antriebseinheit 4. Die kompakt gebaute Antriebseinheit 4 kann mit oder ohne Getriebe vorgesehen sein. Das Handrad 4.3 befindet sich in einer Halterung und wird bei Bedarf aus dieser entnommen und auf die Antriebseinheit 4 aufgesteckt.

Fig. 3 zeigt eine weitere Ausführungsvariante, bei der die Antriebseinheit 4 auf dem untersten Stockwerk 5 über Eck, teilweise in der ersten Mauernische 1.21 und teilweise in einer zweiten Mauernische 1.24 der rechten Seitenwand 1.3 angeordnet ist. Bei dieser Variante sind Aufzugsanlagen mit Aufzugskabinen 2 mit grösserer Tiefe realisierbar. Ausserdem entsteht geringer Schrägzug im über die Treibscheibe geführten Tragseil durch günstige Seilführungswinkel zwischen der Treibscheibe und der Aufzugskabine bzw. Gegengewicht.

Fig. 4 zeigt die Lage der Umlenkrollen 2.10,2.11 für die Aufzugskabine 2 und die Lage der Umlenkrollen 3.10,3.11 für das Gegengewicht 3. Die Längsachse der Umlenkrollen 2.10,2.11 und die Längsachse der Umlenkrollen 3.10,3.11 bilden einen spitzen Winkel, wodurch übermässiger Schrägzug im über die Treibscheibe 4.1 und Umlenkrollen 2.10,2.11,3.10,3.11 geführten Tragseil vermieden werden kann.

Eine Seilführung mit zentraler Aufhängung der Aufzugskabine 2 oder eine Seilführung mit Unterschlingung der Aufzugskabine 2 ist auch möglich.

## Patentansprüche

1. Aufzugsanlage mit einer in einem Aufzugsschacht (1) angeordneten Antriebseinheit (4), die mittels eines Tragseiles eine Aufzugskabine (2) und ein Gegengewicht (3) antreibt, wobei
die Antriebseinheit (4) in einer von zwei Schachtwänden (1.2,1.3) gebildeten Ecke des Aufzugsschachtes (1) angeordnet ist, wobei weder die eine Schachtwand (1.2) noch die andere Schachtwand (1.3) parallel zur Antriebseinheit (4) verläuft,
**dadurch gekennzeichnet,**
**dass** die Antriebseinheit (4) teilweise mindestens in einer Mauernische (1.21,1.24) angeordnet ist, wobei eine Treibscheibe (4.1) der Antriebseinheit (4) in den Aufzugsschacht (1) ragt.

2. Aufzugsanlage nach Anspruch 1,
**dadurch gekennzeichnet,**
**dass** ein Steuerschrank (6) über der Antriebseinheit (4) angeordnet ist, wobei Steuerschrank (6) und Antriebseinheit (4) über eine Unterhaltstür (1.23) zugänglich sind.

3. Aufzugsanlage nach einem der vorhergehenden Ansprüche,
**dadurch gekennzeichnet,**
**dass** Steuerschrank (6) und Antriebseinheit (4) auf dem untersten Stockwerk (5) der Aufzugsanlage angeordnet sind.

## Claims

1. Elevator installation with a drive unit (4) which is located in an elevator hoistway (1) and which by means of a suspension rope drives an elevator car (2) and a counterweight (3), the drive unit (4) being arranged in a corner of the elevator hoistway (1) formed by two hoistway walls (1.2, 1.3), neither the one hoistway wall (1.2) nor the other hoistway wall (1.3) running parallel to the drive unit (4),
**characterized in that**
the drive unit (4) is partially arranged at least in one wall niche (1.21, 1.24) and a traction sheave (4.1) of the drive unit (4) projects into the elevator hoistway (1).

2. Elevator installation according to Claim 1,
**characterized in that**
a controller cabinet (6) is located above the drive unit (4), the controller cabinet (6) and drive unit (4) being accessible via a maintenance door (1.23).

3. Elevator installation according to one of the foregoing claims,
**characterized in that**
the controller cabinet (6) and drive unit (4) are located on the bottom floor (5) of the elevator installation.

## Revendications

1. Installation d'ascenseur avec une unité d'entraînement (4) qui est disposée dans une gaine d'ascenseur (1) et qui entraîne une cabine (2) et un contrepoids (3) à l'aide d'un câble porteur, l'unité d'entraînement (4) étant disposée dans un coin de la gaine (1) formé par deux parois de gaine (1.2, 1.3) et aucune de ces parois de gaine (1.2, 1.3) n'étant parallèle à l'unité d'entraînement (4),
**caractérisée en ce que** l'unité d'entraînement (4) est disposée en partie au moins dans une niche (1.21, 1.24) du mur, une poulie motrice (4.1) de l'unité d'entraînement (4) dépassant dans la gaine (1).

2. Installation d'ascenseur selon la revendication 1, **caractérisée en ce qu'**une armoire de commande (6) est disposée au-dessus de l'unité d'entraînement (4), l'armoire de commande (6) et l'unité d'entraînement (4) étant accessibles par une porte d'entretien (1.23).

3. Installation d'ascenseur selon l'une des revendications précédentes, **caractérisée en ce que** l'armoire de commande (6) et l'unité d'entraînement (4) sont disposées à l'étage (5) inférieur de l'installation d'ascenseur.
